# EUROPÄISCHE PATENTSCHRIFT

(11) **EP 3 916 188 B1**
(45) Veröffentlichungstag und Bekanntmachung des Hinweises auf die Patenterteilung: **02.04.2025**
(21) Anmeldenummer: 21175253.0
(22) Anmeldetag: 21.05.2021
(51) Int. Cl.: E06B 3/972

(54) **VERBINDUNGSVORRICHTUNG ZUR VERBINDUNG VON ZWEI BAUELEMENTEN IM STOSSBEREICH DES TÜREN- ODER FENSTERBAUES, SOWIE VERFAHREN ZUR HERSTELLUNG EINER SOLCHEN GEHRUNGSVERBINDUNG AN ZWEI BAUELEMENTEN**
CONNECTING DEVICE FOR CONNECTING TWO COMPONENTS IN THE ABUTTING AREA OF THE DOOR OR WINDOW FRAME, AND METHOD FOR PRODUCING SUCH A MITER JOINT ON TWO COMPONENTS
DISPOSITIF DE LIAISON PERMETTANT DE RELIER DEUX COMPOSANTS DANS LA ZONE DE BUTÉE D'UNE CONSTRUCTION DE PORTE OU DE FENÊTRE, AINSI QU'UN PROCÉDÉ DE RÉALISATION D'UNE TELLE LIAISON À ONGLETS SUR DEUX COMPOSANTS

(30) Priorität: 22.05.2020 DE 102020113834
(43) Veröffentlichungstag der Anmeldung: 01.12.2021
(73) Patentinhaber: Alpha Deuren International BV, 6942 GB Didam (NL)
(72) Erfinder: PANNEKOEK, Dennis, 8171 BZ Vaassen (NL)
(74) Vertreter: Puschmann Borchert Kaiser Klettner Patentanwälte Partnerschaft mbB

(56) Entgegenhaltungen:
- DE-U- 1 824 855
- FR-A1- 2 904 068
- SE-L- 7 203 694
- US-A- 2 994 414

## Beschreibung

Die Erfindung betrifft eine Verbindungsvorrichtung zur Verbindung von zwei Bauelementen des Türen- oder Fensterbaues in einem Stoßbereich einer Gehrungsnaht, wobei die Bauelemente mit mindestens einer Hohlkammer oder Ausfräsung versehen sind. Ferner betrifft die Erfindung ein Verfahren zur Ausbildung einer Stoßverbindung als formschlüssige Gehrungsnaht mit einer Verbindungsvorrichtung der vorgenannten Art.

Durch die US 2,994,414 A1 ist eine Rahmenkonstruktion einer Tür bekannt geworden, bei der das Rahmenprofil aus einem inneren und einem äußeren Profil besteht. Bei dem inneren Profil sind in den Wandungen Ausbuchtungen vorhanden, in welche mittels einer Schraube im Gehrungsbereich eine Spange an ein Gegenstück gezogen wird. Den äußeren Abschluss bildet ein überkronendes Profil.

Die Vorrichtung nach der FR 2 904 068 A1 weist äußere und innere Stollen auf, die jeweils auf inneren Oberflächen von Wänden röhrenförmiger Profile getragen werden. Dabei trennt eine Schraube die Stollen. An den jeweils mit den Profilen in Kontakt stehenden Bereichen der äußeren Stollen ist eine Druckerhöhungseinheit angeordnet. Diese Einheit erhöht den Stützdruck, der durch den äußeren Stollen auf die Wände in Bezug auf eine Oberfläche des äußeren Stollens während der Trennung der Stollen ausgeübt wird, um eine Hohlraumverbindung zwischen den Profilen und der Vorrichtung zu bilden.

Mit der DE 18 24 855 U wird eine Einrichtung zur schlüssigen Verbindung von auf Gehrung geschnittenen Hohlprofilen für die Herstellung von Türen, Fenstern, Schaufenstern, Balkongeländern, Vitrinen und dergleichen bekannt. Dabei werden Winkelstücke in die Hohlprofile aus Flachwinkelstücken eingesetzt und durch Spannbolzen festgesetzt.

Eine rechtwinklige Verbindungsstruktur für Hohlprofile zur Realisierung von Tür- und Fensterrahmen zeigt die EP 0 644 312 A2. Unter Verwendung eines Einsatzes, der aus zwei flachen übereinander angeordneten Winkelstangen besteht, werden diese in die Enden der zu verbindenden Abschnitte eingesetzt. An den Enden der Winkelstangen sind Zähne, die aus den Winkelstangen herausragen, um bei einer Spreizung eine Verhakung innerhalb von Durchbrüchen des Profils zu bewirken.

Die DE 37 26 594 A1 befasst sich mit der Gestaltung von Eckverbindungen für Hohlprofilrahmen, bei der Eckverbindungswinkel mit ihren Schenkeln in die zu verbindenden Hohlprofile mit Spiel eingeführt sind. Um das Verspannen der Hohlprofile im Gehrungsbereich zu verbessern, wird ein am Eckverbindungswinkel drehbar angeordnetes Spannglied mittels einer Spannschraube so betätigt, dass dessen einer Schenkel durch Abstützen an einem Anschlag des Eckverbindungswinkels eine Reaktionskraft erzeugt, die über Einwirkung eines anderen Schenkels auf die Innenwandfläche des zugeordneten Hohlprofils zu einer Verspannung der Hohlprofile im Gehrungsbereich führt.

Eine weitere Ausbildung von Eckverbindungen mit Aluminiumprofilen, die eine Gehrung aufweisen und in einem bestimmten Abstand vom Schnittpunkt der Schenkel Bohrungen enthalten, welche unter einem Winkel zum Schenkel, bzw. unter einem Winkel von 45°, verlaufen und in die vor dem Zusammenbau winkelig zugeschnittenen Spannkeile mit Gewindebohrungen eingelegt sind, die nach dem Zusammenbau mittels Gewindeschrauben fest angezogen werden, zeigt die DE 17 84 599 A.

Mit der CH 108879 A wird eine Eckverbindung für hölzerne Treibhaus- und Frühbeetfensterrahmen bekannt, bei denen durch ein metallenes Winkelstück, das dazu an zusammenstoßende Leisten von außen angelegt werden kann und durch einen Schraubbolzen mit Mutter, der dazu am Winkelstück angreift, gehalten wird.

Auch aus der DE 10 2016 004 808 A1 ist ein spreizender Eckverbinder bekannt geworden. Dieser Eckverbinder wird in Hohlprofile eingeschoben und anschließend werden durch in den Hohlprofilen vorgesehene Bohrungen Befestigungsstifte eingeschlagen.

Wie der dargelegte Stand der Technik zeigt, gibt es eine vielfältige Ausführungsform, um Bauelemente für Türen oder Tore oder Fenster in Gehrungsbereichen dauerhaft miteinander zu verbinden. Um derartige Verbindungen ausführen zu können ist es notwendig, dass die Bauelemente mit mindestens einer Hohlkammer oder Ausfräsungen versehen sind. Dieses trifft nicht nur für Leichtmetallprofile, sondern auch für alle anderen Materialien wie Stahl, Kunststoff oder Holz zu. Derartige Verbindungen sind je nach der vorliegenden Materialausführung sehr aufwändig und kostenintensiv in der Umsetzung, denn teilweise wird zur Ausführung der Verbindungen ein spezieller Maschinenpark benötigt. Dabei wird als Gehrung eine Eckverbindung zweier in einem Winkel aneinanderstoßende Bauelemente in Form von Profilen verstanden.

Es ist deshalb Aufgabe der Erfindung, eine Gehrungsverbindung zwischen zwei Bauelementen des Türen- oder Tor- oder Fensterbaues mit allen, die notwendige Stabilität aufweisenden Baumaterialien auszuführen, die einfach, schnell und kostengünstig, ohne einen zusätzlichen Maschinenpark, herstellbar ist. Eine solche Gehrungsverbindung soll unter Verzicht von Klebstoffen oder Verstiftungen so ausführbar sein, dass eine einfache Demontage möglich ist.

Die Aufgabe der Erfindung wird durch die Merkmale der Ansprüche 1 und 9 gelöst. Die sich an den Anspruch 1 anschließende Unteransprüche geben dabei eine weitere Ausgestaltung des erfindungsgemäßen Gedankens wieder.

Die erfindungsgemäße Verbindungsart von zwei verbindbaren und auch wieder trennbaren Bauelementen von Türen oder Toren oder Fenstern ist unabhängig von der Wahl des Werkstoffes ausführbar. Es können deshalb die Bauelemente aus Stahl, Leichtmetall, Kunststoff oder Holz, oder auch in einer Kombination der genannten Werkstoffe, bereitgestellt werden. Eine Voraussetzung zur Ausführung der Verbindungsart ist, dass die Bauelemente mit mindestens einer Hohlkammer ausgestattet sind.

Zur Vereinfachung und aus Gründen der Übersichtlichkeit wird in der nachfolgenden Beschreibung nur auf Verwendung von Leichtmetallprofilen abgestellt, wobei jedoch die Erfindung auch die Verwendung von anderen Materialien, wie beispielsweise Stahl oder Kunststoff, auch Hybridwerkstoffe, oder Holz, miteinschließt.

Leichtmetallprofile, die für Türen, Fenster oder dergleichen eine Verwendung finden, weisen in der Regel, aus Stabilitätsgründen, mindestens einen Hohlraum in ihrem Inneren auf. Um derartige Leichtmetallprofile beispielsweise in einem Winkel von 90° oder in jeder beliebigen Winkelausführung dauerhaft zu verbinden, ist in einem Stoßbereich zweier auf Gehrung geschnittener Leichtmetallprofile eine Gehrungsnaht vorhanden. Als Gehrung wird eine Eckverbindung zweier in einem Winkel aneinanderstoßende Bauteile, vorzugsweise in einer Ausführung mit mindestens einem Hohlraum oder einer Kammer verstanden. Um eine dauerhafte, wasserdichte Verbindung in diesem Stoßbereich, zumindest im Außenbereich durchführen zu können, bedarf es erfindungsgemäß einer winkelförmigen Verbindungsvorrichtung, die in einer ersten bevorzugten Ausführungsform aus einem winkelförmigen Druckstück besteht, wobei das Druckstück seitliche Schenkel aufweist, die im Querschnitt U-förmig ausgebildet sind. Mit diesem Druckstück wird wirkungsmäßig ein winkelförmig ausgebildetes Gegendruckstück mit zwei Druckschenkeln lose verbunden. Dieses Gegendruckstück wird zwischen den U-förmig ausgebildeten Schenkeln des Druckstückes eingebettet. Dabei besteht untereinander eine maßliche Abstimmung mit einem geringen Spiel zueinander, sodass die eingebetteten Druckschenkel im Wesentlichen an der Oberkante der U-förmigen Schenkel abschließen. Für eine Montage der Verbindungsvorrichtung bedeutet dieses, dass beispielweise in einer der Hohlkammern des ersten Leichtmetallprofiles der erste Teil der kompletten Verbindungsvorrichtung, bestehend aus dem winkelförmigen Druckstück und dem eingebetteten Gegendruckstück, eingesetzt wird. Anschließend wird das zweite Leichtmetallprofil auf den freien U-förmigen Schenkel mit dem eingebetteten Druckschenkel aufgeschoben. Dadurch stoßen anschließend die beiden Leichtmetallprofile mit einer Gehrungsnaht im Stoßbereich aneinander.

In einem weiteren nicht erfindungsgemäßen Ausführungsbeispiel ist es möglich, dass die Verbindungsvorrichtung aus zwei Winkelstücken besteht, die im Wesentlichen gleich breit ausgebildet sind und mit ihren Schenkeln aneinanderliegen. So bildet auch in dieser Ausführungsform eines der Winkelstücke das Druckstück und das andere Winkelstück das Gegendruckstück. Ebenfalls wird in dem Gegendruckstück mindestens eine, Druckschraube vorzugsweise im Gehrungsbereich, eingesetzt.

Die Hohlkammern und die Ausbildungen der Verbindungsvorrichtungen sind maßlich so aufeinander abgestimmt, dass nur ein geringes Spiel zwischen den inneren Wänden der Hohlkammer und den eingetauchten Schenkeln der Verbindungsvorrichtungen besteht. Um nun eine kraft- und/oder formschlüssige Verbindung der beiden Leichtmetallprofile untereinander zu erreichen, befindet sich in dem Gegendruckstück im Gehrungsbereich aus dem Inneren erreichbar in einer Gewindebohrung eine Druckschraube und/oder in einem seiner Schenkel vorzugsweise zwei Druckschrauben in Gewindebohrungen. Um diese mindestens eine Druck-schraube betätigen zu können, sind die zu verbindenden Leichtmetallprofile in dem Stoßbereich im Innenbereich so freigeschnitten, dass mit einem entsprechenden Werkzeug die eine Druckschraube oder die weiteren Druckschrauben betätigt werden können. Durch das Anziehen der Druckschraube kommt es zu einer Verspannung des Gegendruckstückes und des Druckstückes gleichzeitig in beiden Hohlkammern der miteinander zu verbindenden Leichtmetallprofile.

Aufgrund der Tatsache, dass der Zugang zu der einen Druckschraube im Gehrungsbereich oder den Druckschrauben aus dem Innenbereich der Leichtmetallprofile durchgeführt wird, entsteht somit im Außenbereich eine im Wesentlichen wasserdichte Verbindung in der Gehrungsnaht. Es ist aber auch möglich, dass die Druckschrauben über den Außenbereich der Leichtmetallprofile einen Zugang im Gehrungsbereich aufweisen können.

In einer weiteren bevorzugten Ausführungsform ist es möglich, dass neben der Druckschraube auch im Gehrungsbereich oder nur in den Schenkeln des Gegendruckstückes jeweils eine Druckschraube eingebracht ist. Auch der Zugang zu diesen Druckschrauben wird über den Innenbereich durch Freischnitte der Leichtmetallprofile erzielt. Durch diese bevorzugte Ausführungsform ist es möglich, dass durch eine erhöhte Kraftbeaufschlagung nicht nur eine kraftschlüssige, sondern auch eine formschlüssige Verbindung der Verbindungsvorrichtung und der damit zu verbindenden Leichtmetallprofile erzielt werden kann.

Sowohl das winkelförmige Druckstück, als auch das winkelförmige Gegendruckstück der Verbindungsvorrichtung, können aus Stahl oder Edelstahl oder Leichtmetall oder Kunstsoff oder einem Kunststoffverbundmaterial bestehen.

Um eine starke Haftung innerhalb der Hohlkammern zu erzielen, ist es möglich, dass die Oberflächen der Druckflächen mit einer griffigen Rautiefe oder mit Rillen oder mit einer Rasterung oder dergleichen versehen werden können. Dadurch wird die Haftung und Befestigung innerhalb der Hohlkammern wesentlich verbessert.

Mit den vorbeschriebenen Ausführungsbeispielen sind winkelförmige Leichtmetallprofilausbildungen einfach und kostengünstig ausführbar. Das üblicherweise durchgeführte Verkleben und anschließende Verstiften der Gehrungsausführungen kann durch die Verwendung dieser Verbindungsvorrichtungen entfallen.

Die Erfindung wird anhand von verschiedenen, schematisch dargestellten Ausführungsbeispielen nachfolgend näher erläutert.
- Figur 1: eine bevorzugte Ausführungsform einer winkelförmigen Verbindungsvorrichtung;
- Figur 2: eine Einzeldarstellung eines Druckstückes der Ausführungsform nach Figur 1;
- Figur 3: eine Einzeldarstellung eines Gegendruckstücks gemäß der Ausführung nach Figur 1;
- Figur 4: eine winkelförmige Ausführung von zwei Leichtmetallprofilen mit der Verbindungsvorrichtung nach Figur 1;
- Figur 5: eine Einzeldarstellung eines Leichtmetallprofils mit einseitig eingesetzter Verbindungsvorrichtung;
- Figur 6: wie Figur 5, jedoch aus einem anderen Blickwinkel;
- Figur 7: eine weitere bevorzugte Ausführungsform einer Verbindungsvorrichtung in einer Schnittdarstellung;
- Figur 8: eine weitere nicht erfindungsgemäße Ausführungsform einer winkelförmigen Verbindungsvorrichtung.

In der Figur 1 wird eine bevorzugte Ausführung einer Verbindungsvorrichtung 1 wiedergegeben, die im Wesentlichen aus einem winkelförmigen Druckstück 2, das an seinen beiden Schenkeln U-förmig ausgebildet ist, und einem zwischen diesen Seitenschenkeln eingefügten Gegendruckstück 3 besteht. Im Gehrungsbereich des Gegendruckstückes 3 ist in einer Gewindebohrung eine Druckschraube 4 dargestellt. Das Druckstück 2 weist außen Druckflächen 16 und das Gegendruckstück 3 weist zum Innenbereich 25 Druckflächen 17 auf. Der Winkel zwischen den beiden Schenkeln des Druckstückes 2 und des Gegendruckstückes 3 kann in jeder gewünschten Winkelposition ausgeführt werden.

In einer Einzeldarstellung ist in der Figur 2 das Druckstück 2 noch einmal dargestellt worden. Dabei zeigt sich, dass ausgehend von den Druckflächen 16 die abstehenden Schenkel 7 in Form von U-Schenkeln 5 und 6 vorliegen. Entgegen dem Ausführungsbeispiel nach Figur 1 ist in der Figur 2 zusätzlich noch in den seitlichen Schenkeln jeweils eine Bohrung 18. Diese Bohrungen 18 werden nicht bei jeder Verbindungsausführung von Leichtmetallprofilen 11, 12 benötigt.

Das mit dem Druckstück 2 zusammenwirkende Gegendruckstück 3 kann der Einzeldarstellung nach Figur 3 entnommen werden. Ausgehend von dem Gehrungsbereich sind links und rechts davon Druckschenkel 8, 9 vorhanden, die im inneren Winkelbereich mit den Druckflächen 17 ausgebildet sind. Im Gehrungsbereich ist die Druckschraube 4 dargestellt, die bei einem Anziehen gegen den Gehrungsbereich des Druckstückes 2 angestellt wird sodass dadurch im Außenbereich 26 eine wasserdichte Verbindung zwischen den Leichtmetallprofilen 11 und 12 erzielt wird.

Die Figur 4 zeigt in einem Zusammenbau ein Leichtmetallprofil 11, das über einen Stoßbereich 13 in Form eines Gehrungsbereiches mit einem Leichtmetallprofil 12 aneinanderstößt. In dem Gehrungsbereich ist im Inneren, d.h., zwischen den beiden Schenkeln der Leichtmetallprofile 11, 12 ein Durchbruch 10, um einen Zugriff auf die Druckschraube 4 zu bekommen. Durch den Durchbruch 10 kann das Gegendruckstück 3 in den Hohlkammern 14 verklemmt werden. In den Schenkeln der Leichtmetallprofile 11, 12 sind in diesem Ausführungsbeispiel seitlich neben dem Durchbruch 10 Bohrungen 19 vorhanden, die einen Zugriff auf nicht dargestellte Druckschrauben oder Verbindungsschrauben über die Bohrungen 18 ermöglichen, um so beispielsweise eine noch stärkere Verbindung der Leichtmetallprofile 11, 12 untereinander auszuführen.

Wie die Verbindungsvorrichtung 1 beispielsweise in einer Hohlkammer 14 des Leichtmetallprofiles 11 platziert werden kann, geben die Figuren 5 und 6 wieder.

Der Figur 7 kann eine weitere bevorzugte Ausführungsform einer Verbindung von Profilen entnommen werden. Dabei ist die Verbindungsvorrichtung 1 innerhalb der Kammern 14 der Leichtmetallprofile 11 und 12 eingesetzt worden. Um einen sehr starken Verbindungsaufbau zwischen den Leichtmetallprofilen 11 und 12 zu erzielen, sind beispielsweise über die Bohrungen 18 in den U-Schenkeln 5 und 6 Verschraubungen 15 eingebracht worden, die mit den Leichtmetallprofilen 11, 12 kraft- und formschlüssig verbunden sind. Durch diese Art der Verbindung wird das Druckstück 2 in einem ersten Arbeitsschritt mit den Leichtmetallprofilen 11 und 12 verbunden. Erst in einem zweiten Arbeitsschritt wird die Druckschraube 4 im Gehrungsbereich oder weitere nicht dargestellte Druckschrauben gegen das bereits festgesetzte Druckstück 2 angezogen, wodurch sich die Druckflächen 17 in den Hohlkammern 14 verspannen.

Eine weitere nicht erfindungsgemäße Ausführungsform einer Verbindungsvorrichtung 20 kann der Figur 8 entnommen werden. Diese Ausführungsform besteht beispielsweise aus zwei gleichen Winkelstücken, die aneinander liegen. Dabei wirkt ein Winkelstück als Druckstück 23 und das andere Winkelstück als Gegendruckstück 24. Das Druckstück 23 weist Druckschenkel 21, 22 mit äußeren Druckflächen 16 auf und das Gegendruckstück 24 weist Druckschenkel 8, 9 mit inneren Druckflächen 17 auf. Mindestens im Gehrungsbereich des Gegendruckstückes 24 ist die Druckschraube 4 eingesetzt worden.

Der Winkel zwischen den Schenkeln des Druckstückes 2 und des Gegendruckstückes 3 kann in jeder gewünschten Gradzahl ausgeführt werden.

### Bezugszeichen

- 1: Verbindungsvorrichtung
- 2: Druckstück
- 3: Gegendruckstück
- 4: Druckschraube
- 5: U-Schenkel
- 6: U-Schenkel
- 7: Abstehender Schenkel
- 8: Druckschenkel
- 9: Druckschenkel
- 10: Durchbruch
- 11: Leichtmetallprofil
- 12: Leichtmetallprofil
- 13: Stoßbereich
- 14: Hohlkammer
- 15: Verschraubung
- 16: Druckfläche
- 17: Druckfläche
- 18: Bohrung
- 19: Bohrung
- 20: Verbindungsvorrichtung
- 21: Druckschenkel
- 22: Druckschenkel
- 23: Druckstück
- 24: Gegendruckstück
- 25: Innenbereich
- 26: Außenbereich

## Patentansprüche

1. Verbindungsvorrichtung (1) zur Verbindung von zwei Bauelementen für Türen oder Tore oder Fenster, die aus Leichtmetallprofilen (11, 12) oder Stahlelementen oder Kunststoffelementen oder Holzelementen bestehen und mindestens jeweils über eine Hohlkammer (14) in einem Stoßbereich (13) einer Gehrungsnaht verfügen **dadurch gekennzeichnet, dass** die Verbindungsvorrichtung (1) aus einem winkelförmigen Druckstück (2) mit seitlich abstehenden U-förmigen Schenkeln (5, 6) und einem darin eingebetteten winkelförmigen Gegendruckstück (3) mit zwei Druckschenkeln (8, 9) besteht, wobei das Druckstück (2) Druckflächen (16) und das Gegendruckstück (3) Druckflächen (17) aufweisen, die an den gegenüberliegenden Innenwänden der Hohlkammern (14) zur Anlage kommen, und dass mindestens in dem Gegendruckstück (3) mit einem Zugang über den Innenbereich (25) des Stoßbereiches (13) eine Druckschraube (4) zum kraftschlüssigen und/oder formschlüssigen Verbinden der Bauelemente über die Hohlkammern (14) vorhanden ist.

2. Verbindungsvorrichtung nach Anspruch 1, **dadurch gekennzeichnet, dass** die mindestens eine Druckschraube (4) im Stoßbereich (13) der miteinander verbundenen Druckschenkel (8, 9, 21, 22) angeordnet ist, wobei die Druckschraube (4) gegen den Winkelbereich des Druckstückes (2, 23) angestellt ist.

3. Verbindungsvorrichtung nach einem oder mehreren der vorher-gehenden Ansprüche, **dadurch gekennzeichnet, dass** zur Ausbildung einer etwa wasserdichten Verbindung in der Gehrungsnaht der Bauelemente die Druckschraube (4) über den Innenbereich der Stoßverbindung (13) zugänglich ist.

4. Verbindungsvorrichtung nach einem oder mehreren der vorhergehenden Ansprüche, **dadurch gekennzeichnet, dass** zur Ausbildung einer Verbindung in der Gehrungsnaht der Bauelemente die Druckschraube (4) über den Außenbereich der Stoßverbindung (13) zugänglich ist.

5. Verbindungsvorrichtung nach einem oder mehreren der vorhergehenden Ansprüche, **dadurch gekennzeichnet, dass** die Schenkel (5, 6) oder die Druckschenkel (21, 22) mit Bohrungen (18) versehen sind, über die mittels Verschraubungen (15) eine kraft- und formschlüssige Verbindung der zu verbindenden Bauelemente ausführbar ist.

6. Verbindungsvorrichtung nach einem oder mehreren der vorhergehenden Ansprüche, **dadurch gekennzeichnet, dass** das Druckstück (2, 23) und/oder das Gegendruckstück (3, 24) aus Stahl oder Edelstahl oder Leichtmetall oder Kunststoff oder einem Kunststoffverbundmaterial besteht und in unterschiedlichen Winkelausführungen ausführbar ist.

7. Verbindungsvorrichtung nach einem oder mehreren der vorher-gehenden Ansprüche, **dadurch gekennzeichnet, dass** zumindest die Oberflächen der Druckflächen (16, 17) mit einer griffigen Rautiefe oder mit Rillen oder mit einer Rasterung versehen sind.

8. Verbindungsvorrichtung nach einem oder mehreren der vorher-gehenden Ansprüche, **dadurch gekennzeichnet, dass** in den Druckschenkeln (8, 9) des Gegendruckstückes (3, 24) Gewindebohrungen enthalten sind, über die Druckschrauben (4) eingesetzt werden.

9. Verfahren zur Ausführung einer wasserdichten Stoßverbindung (13) als formschlüssige Gehrungsnaht von zwei, mit mindestens einer Hohlkammer (14) ausgebildeten Leichtmetallprofilen (11, 12), mittels einer Verbindungsvorrichtung (1) in einer Ausbildung mit einem winkelförmigen Druckstück (2) mit äußeren Druckflächen (16) und seitlichen vorstehenden U-förmigen Schenkeln (5, 6) und einem zwischen den U-förmigen Schenkeln (5, 6) mit ausgebildeten Druckschenkeln (8, 9) eingebetteten Gegendruckstück (3) mit äußeren Druckflächen (17), das mit mindestens einer Druckschraube (4) versehen ist, durch folgende Verfahrensschritte:
- Einsetzen der Verbindungsvorrichtung (1) in die Hohlkammer (14) des Leichtmetallprofiles (11) mit den U-Schenkeln (5) und den Druckschenkeln (8),
- Zusammenfügen des Leichtmetallprofiles (11) mit dem Leichtmetallprofil (12) über den zweiten Schenkel (6) und den Druckschenkel (9) der Verbindungsvorrichtung (1),
- Über eine in dem Innenbereich (25) der Stoßverbindung (13) vorhandene Bohrung (19), Anziehen der Druckschraube (4) gegen das Druckstück (2), sodass sich die Druckschenkel (8, 9) mit ihren Druckflächen (17) gegen eine Innenwand der Hohlkammer (14) anstellen, und sich gleichzeitig die Druckflächen (16) des Druckstückes (2) gegen die gegenüberliegende Innenwand der Hohlkammer (14) anstellen und so ein Kraft- und/oder Formschluss zwischen der Verbindungsvorrichtung (1) und den Leichtmetallprofilen (11, 12) ausgeführt wird.

## Claims

1. A connecting device (1) for connecting two structural elements for doors or gates or windows, which consist of light-metal profiles (11, 12) or steel elements or plastic elements or wood elements and at least respectively possess one hollow chamber (14) in an abutment region (13) of a mitre seam, **characterised in that** the connecting device (1) consists of an angled thrust member (2) with laterally projecting U-shaped limbs (5, 6) and an angled counter-thrust member (3) which is embedded therein and which has two thrust limbs (8, 9), wherein the thrust member (2) has thrust faces (16) and the counter-thrust member (3) has thrust faces (17), which come to bear on the opposing inner walls of the hollow chambers (14), and **in that**, at least in the counter-thrust member (3) with an access via the inner region (25) of the abutment region (13), there is a thrust screw (4) for connecting the structural elements via the hollow chambers (14) in a force-fitting or form-fitting manner.

2. The connecting device according to Claim 1, **characterised in that** the at least one thrust screw (4) is arranged in the abutment region (13) of the connected-together thrust limbs (8, 9, 21, 22), wherein the thrust screw (4) is screwed down against the angle region of the thrust member (2, 23).

3. The connecting device according to one or more of the preceding claims,
**characterised in that** the thrust screw (4) is accessible via the inner region of the butt joint (13) to configure an approximately watertight connection in the mitre seam of the structural elements.

4. The connecting device according to one or more of the preceding claims,
**characterised in that** the thrust screw (4) is accessible via the outer region of the butt joint (13) to configure a connection in the mitre seam of the structural elements.

5. The connecting device according to one or more of the preceding claims,
**characterised in that** the limbs (5, 6) or the thrust limbs (21, 22) are provided with bores (18) via which a force-fitting and form-fitting connection of the structural elements which are to be connected can be produced by means of screw joints (15).

6. The connecting device according to one or more of the preceding claims,
**characterised in that** the thrust member (2, 23) and/or the counter-thrust member (3, 24) is made of steel or stainless steel or light metal or plastic or a plastic composite material and can be designed in different angle designs.

7. The connecting device according to one or more of the preceding claims,
**characterised in that** at least the surfaces of the thrust faces (16, 17) are equipped with a non-slip surface roughness or with grooves or with a latticing.

8. The connecting device according to one or more of the preceding claims,
**characterised in that** threaded bores are contained in the thrust limbs (8, 9) of the counter-thrust-member (3, 24), via which threaded bores the thrust screws (4) are inserted.

9. A method of producing a watertight butt joint (13) as a form-fitting mitre seam from two light-metal profiles (11, 12) formed with at least one hollow chamber (14), by means of a connecting device (1) in a configuration with an angled thrust member (2) with outer thrust faces (16) and lateral protruding U-shaped limbs (5, 6) and a counter-thrust member (3) with outer thrust faces (17) embedded between the Ushaped limbs (5, 6) with formed thrust limbs (8, 9), this counter-thrust member (3) being equipped with at least one thrust screw (4), by the following method steps:
- inserting the connecting device (1) into the hollow chamber (14) of the lightmetal Profile (11) with the U-limbs (5) and the thrust limbs (8),
- joining the light-metal profile (11) together with the light-metal profile (12) via the second limb (6) and the thrust limb (9) of the connecting device (1),
- via a bore (19) present in the inner region (25) of the butt joint (13), tightening the thrust screw (4) against the thrust member (2), so that the thrust limbs (8, 9) are screwed down with their thrust faces (17) against an inner wall of the hollow chamber (14), and at the same time the thrust faces (16) of the thrust member (2) are screwed down against the opposing inner wall of the hollow chamber (14) and thus a force-fitting and/or form-fitting engagement is accomplished between the connecting device (1) and the light-metal profiles (11, 12).

## Revendications

1. Dispositif de liaison (1) pour relier deux composants de portes ou de portails ou de fenêtres constitués de profilés de métal léger (11, 12) ou d'éléments en acier ou d'éléments en matière plastique ou d'éléments en bois et qui ont une coupe d'onglet avec une cavité (14) dans une zone de jonction (13), dispositif de liaison (1) **caractérisé en ce que**
- il se compose d'une pièce de compression (2), de forme angulaire avec des branches (5, 6) à section en **U,** en saillie, latéralement et une pièce complémentaire de compression (3), de forme angulaire, intégré, avec deux branches de pression (8, 9),
* la pièce de compression (2) ayant des surfaces de poussée (16) et la pièce complémentaire de compression (3) des surfaces de poussée (17) qui arrivent en appui contre les parois intérieures opposées de la cavité (14), et
- au moins dans la pièce complémentaire de compression (3) on a un accès par la zone intérieure (25) de la zone de jonction (13), à une vis de pression (4) pour relier par une liaison par la force et/ou la forme, les composants par la cavité (14).

2. Dispositif de liaison selon la revendication 1, **caractérisé en ce qu'** au moins une vis de pression (4) est prévue dans la zone de jonction (13) des branches de pression (8, 9, 21, 22) reliées les unes aux autres, et
- la vis de pression (4) est appliquée contre la zone angulaire de la pièce de pression (2, 23).

3. Dispositif de liaison selon l'une ou plusieurs des revendications précédentes, **caractérisé en ce que** pour réaliser une liaison sensiblement étanche de la coupe d'onglet des composants, la vis de pression (4) est accessible par la zone intérieure de la zone de jonction (13).

4. Dispositif de liaison selon l'une ou plusieurs des revendications précédentes, **caractérisé en ce que** pour réaliser une liaison dans la coupe d'onglet des composants, la vis de pression (4) est accessible par la zone extérieure de la zone de jonction (13).

5. Dispositif de liaison selon l'une ou plusieurs des revendications précédentes, **caractérisé en ce que** les branches (5, 6) ou les branches de pression (21, 22) sont munies de perçages (18) par lesquels par les vissages (15) on réalise une liaison par la force et la forme des composants à relier.

6. Dispositif de liaison selon l'une ou plusieurs des revendications précédentes, **caractérisé en ce que** la pièce de compression (2, 23) et/ou la pièce complémentaire de compression (3, 24) est en acier ou en acier inoxydable ou en métal léger ou en matière plastique ou en une matière composite et elle est présentée sous différentes formes angulaires.

7. Dispositif de liaison selon l'une ou plusieurs des revendications précédentes, **caractérisé en ce que** au moins les dessus des surfaces de poussée (16, 17) sont munis d'une rugosité d'accrochage ou de rainures ou une trame.

8. Dispositif de liaison selon l'une ou plusieurs des revendications précédentes, **caractérisé en ce que** les branches de pression (8, 9) de la pièce complémentaire de compression (3, 24) ont des taraudages recevant les vis de pression (4).

9. Procédé de réalisation d'une liaison de jonction (13) étanche comme coupe d'onglet par la forme de deux profilés de métal léger (11, 12) formant au moins une cavité (14), avec un dispositif de liaison (1) dans une réalisation avec une pièce de compression (2) ayant des surfaces de poussée (16), extérieures et des branches à section en U (5, 6), latéralement en saillie et une pièce complémentaire de compression (3), intégrée, entre les branches (5, 6) à section en U avec des branches de pression (8, 9) et des surfaces extérieures de poussée (17), avec au moins une vis de pression (4), comprenant les étapes de procédé suivantes consistant à :
- mettre en place le dispositif de liaison (1) dans la cavité (14) du profilé en métal léger (11) avec les branches à section en U (5) et les branches de pression (8),
- assembler le profilé en métal léger (11) au profilé en métal léger (12) avec la seconde branche (6) et la branche de pression (9) du dispositif de liaison (1),
- à travers un perçage (19) dans la zone intérieure (25) de la zone de jonction (13), serrer la vis de pression (4) contre la pièce de compression (2) pour que les branches de pression (8, 9) s'appliquent par leur surface de poussée (17) contre la paroi intérieure de la cavité (14) et en même temps que les surfaces de poussée (16) de la pièce de compression (2) s'appliquent contre la paroi intérieure opposée de la cavité (14) et réalisent ainsi une liaison par la force et/ou la forme entre le dispositif de liaison (1) et les profilés en métal léger (11, 12).
